# EUROPÄISCHE PATENTANMELDUNG

(11) **EP 4 649 870 A1**
(43) Veröffentlichungstag der Anmeldung: **19.11.2025**
(21) Anmeldenummer: 25168868.5
(22) Anmeldetag: 07.04.2025
(51) Int. Cl.: A47L 5/36, A47L 9/12

(54) **SAUGREINIGUNGSGERÄT**

(30) Priorität: 13.05.2024 DE 102024113324
(71) Anmelder: Alfred Kärcher SE & Co. KG, 71364 Winnenden (DE)
(72) Erfinder: Distler, Christoph, 71364 Winnenden (DE); Hunker, Nico, 71364 Winnenden (DE); Kull, Dietmar, 71364 Winnenden (DE)
(74) Vertreter: Hoeger, Stellrecht & Partner Patentanwälte mbB

(57) **Zusammenfassung**

Die Erfindung betrifft ein Saugreinigungsgerät (10) mit einem Gerätekörper (12), der einen Sauggutbehälter (20) mit einem Aufnahmeraum (24) für Sauggut und einen auf dem Sauggutbehälter (20) angeordneten Saugkopf (22) mit einem Saugaggregat (30) aufweist, das über eine Filtereinrichtung (32) mit dem Aufnahmeraum (24) in Strömungsverbindung steht zur Erzeugung einer Saugströmung, wobei der Gerätekörper (12) einen Saugeinlass (26) und einen Luftauslass (44) aufweist, wobei der Saugeinlass (26) mit dem Aufnahmeraum (24) in Strömungsverbindung steht und das Saugaggregat (30) mit dem Luftauslass (44) in Strömungsverbindung steht. Um das Saugreinigungsgerät (10) derart weiterzubilden, dass es eine einfachere Handhabung aufweist, wird vorgeschlagen, dass die Filtereinrichtung (32) einen Permanentfilter (78) ausbildet, der an einer dem Aufnahmeraum (24) zugewandten Unterseite (60) des Saugkopfs (22) werkzeuglos lösbar gehalten ist.

## Beschreibung

Die Erfindung betrifft ein Saugreinigungsgerät mit einem Gerätekörper, der einen Sauggutbehälter mit einem Aufnahmeraum für Sauggut und einen auf dem Sauggutbehälter angeordneten Saugkopf mit einem Saugaggregat aufweist, das über eine Filtereinrichtung mit dem Aufnahmeraum in Strömungsverbindung steht zur Erzeugung einer Saugströmung, wobei der Gerätekörper einen Saugeinlass und einen Luftauslass aufweist, wobei der Saugeinlass mit dem Aufnahmeraum in Strömungsverbindung steht und das Saugaggregat mit dem Luftauslass in Strömungsverbindung steht.

Derartige Reinigungsgeräte sind beispielsweise aus der WO 2006/108460 A1 und der DE 10 2020 132 594 A1 bekannt. Sie weisen einen Gerätekörper auf, der einen Sauggutbehälter mit einem Aufnahmeraum für Sauggut und einen auf dem Sauggutbehälter angeordneten Saugkopf mit einem Saugaggregat umfasst. Der Gerätekörper weist einen Saugeinlass auf, der mit dem Aufnahmeraum in Strömungsverbindung steht. Außerdem weist der Gerätekörper einen Luftauslass auf, wobei das Saugaggregat mit dem Luftauslass in Strömungsverbindung steht. Mittels des Saugaggregats kann der Aufnahmeraum mit einer Saugströmung beaufschlagt werden, unter deren Wirkung mit Sauggut beladene Saugluft über den Saugeinlass eingesaugt werden kann. Das Sauggut kann mit Hilfe einer Filtereinrichtung, die im Strömungsweg zwischen dem Aufnahmeraum und dem Saugaggregat angeordnet ist, von der Saugluft getrennt und im Aufnahmeraum gesammelt werden. Die Saugluft kann anschließend vom Saugaggregat über den Luftauslass an den Außenraum abgegeben werden.

Die Filtereinrichtung ermöglicht es, das Sauggut, beispielsweise Schmutz- und Staubteilchen, von der Saugluft zu trennen. Als Filtereinrichtung kommt häufig ein Filterbeutel zum Einsatz, der in den Sauggutbehälter eingesetzt wird. Im Laufe des Betriebs des Saugreinigungsgeräts sammelt sich immer mehr Sauggut an der Filtereinrichtung an. Bei Einsatz eines Filterbeutels muss dieser deshalb nach einiger Betriebszeit des Saugreinigungsgeräts ausgewechselt werden. Dies ist für den Benutzer häufig mit Schwierigkeiten verbunden, so dass die Handhabung des Saugreinigungsgeräts erschwert wird.

Aufgabe der vorliegenden Erfindung ist es daher, ein Saugreinigungsgerät der eingangs genannten Art derart weiterzubilden, dass es eine einfachere Handhabung aufweist.

Diese Aufgabe wird bei einem Saugreinigungsgerät der gattungsgemäßen Art erfindungsgemäß dadurch gelöst, dass die Filtereinrichtung einen Permanentfilter ausbildet, der an einer dem Aufnahmeraum zugewandten Unterseite des Saugkopfs werkzeuglos lösbar gehalten ist.

Bei dem erfindungsgemäßen Saugreinigungsgerät kommt ein Permanentfilter zum Einsatz, also ein wiederverwertbarer Filter, der an einer dem Aufnahmeraum zugewandten Unterseite des Saugkopfs werkzeuglos lösbar gehalten ist. Dies gibt dem Benutzer die Möglichkeit, den Filter bei Bedarf ohne Einsatz eines Werkzeuges von der Unterseite des Saugkopfes abzunehmen und dann zu reinigen. Die Reinigung kann beispielsweise dadurch erfolgen, dass der Permanentfilter ausgeschüttelt wird. Der gereinigte Permanentfilter kann anschließend wieder ohne Einsatz eines Werkzeuges an der Unterseite des Saugkopfes festgelegt werden. Der Zugang zum Permanentfilter gestaltet sich für den Benutzer sehr einfach, da er hierzu lediglich den Saugkopf vom Sauggutbehälter anheben muss, um dann unmittelbaren Zugang zum Permanentfilter zu erhalten.

Günstig ist es, wenn der Saugkopf an seiner Unterseite einen in den Sauggutbehälter hineinragenden Filterhalter aufweist, an dem der Permanentfilter werkzeuglos lösbar gehalten ist. Durch Anheben des Saugkopfs vom Sauggutbehälter erhält ein Benutzer bei einer derartigen Ausgestaltung der Erfindung Zugang zu dem bei ordnungsgemäßen Betrieb des Saugreinigungsgeräts in den Sauggutbehälter hineinragenden Filterhalter, an dem der Permanentfilter werkzeuglos lösbar gehalten ist.

Der Filterhalter bildet bei einer bevorzugten Ausgestaltung der Erfindung eine Ringwand aus, die von einer Bodenwand des Saugkopfs absteht.

Bevorzugt bildet die Ringwand einen der Bodenwand des Saugkopfs abgewandten Kragen aus und der Permanentfilter weist einen Haltering auf, der auf den Kragen aufsetzbar ist.

Der Haltering kann beispielsweise eine Ringnut ausbilden, in die der Kragen eintaucht.

Von Vorteil ist es, wenn an der Außenseite der Ringwand und am Haltering paarweise miteinander zusammenwirkende Halteelemente angeordnet sind. Mittels der Halteelemente kann der Permanentfilter an der Ringwand des Filterhalters festgelegt werden.

Zumindest ein Paar der miteinander zusammenwirkenden Halteelemente bildet bei einer vorteilhaften Ausgestaltung der Erfindung einen Vorsprung und eine den Vorsprung aufnehmende Ausnehmung aus. Der Vorsprung kann beispielsweise zapfen- oder rippenförmig ausgestaltet sein und von einer komplementär ausgestalteten Ausnehmung aufgenommen werden.

Günstig ist es, wenn zumindest ein Vorsprung an der Außenseite der Ringwand und die mit dem Vorsprung zusammenwirkende Ausnehmung am Haltering des Permentfilters angeordnet ist. Dies erlaubt es dem Benutzer, den Permanentfilter auf einfache Weise am Filterhalter einzuhängen.

Alternativ oder ergänzend kann vorgesehen sein, dass zumindest ein Paar der miteinander zusammenwirkenden Halteelemente einen Vorsprung und ein den Vorsprung hintergreifendes Schnapp- oder Rastelement ausbildet. Dies ermöglicht ein besonders einfaches Festlegen und Ablösen des Permanentfilters vom Filterhalter.

Das Schnapp- oder Rastelement kann als Halteclip ausgestaltet sein.

Günstig ist es, wenn das Schnapp- oder Rastelement am Haltering des Permanentfilters angeordnet ist und der mit dem Schnapp- oder Rastelement zusammenwirkende Vorsprung an der Außenseite der Ringwand des Filterhalters angeordnet ist.

Von besonderem Vorteil ist es, wenn die Ringwand zwei einander gegenüberliegende Wandabschnitte aufweist, an denen jeweils mindestens ein Halteelement angeordnet ist, das mit einem Halteelement des Halterings zusammenwirkt. So kann beispielsweise vorgesehen sein, dass an einem ersten Wandabschnitt der Ringwand zumindest ein Halteelement in Form eines Vorsprungs angeordnet ist, das mit einem als Ausnehmung ausgebildeten Halteelement des Halterings zusammenwirkt, und dass an einem dem ersten Wandabschnitt gegenüberliegenden zweiten Wandabschnitt der Ringwand zumindest ein Vorsprung angeordnet ist, der mit einem als Schnapp- oder Rastelement ausgestalteten Halteelement des Halterings zusammenwirkt. Eine derartige Ausgestaltung ermöglicht es dem Benutzer, zunächst den Haltering an einem ersten Wandabschnitt der Ringwand einzuhängen und anschließend den Haltering auf die Ringwand aufzusetzen, wobei das Schnapp- oder Rastelement des Halterings den am gegenüberliegenden zweiten Wandabschnitt der Ringwand angeordneten Vorsprung hintergreift.

Der Permanentfilter weist bei einer bevorzugten Ausgestaltung der Erfindung einen Filterkorb auf, an dem ein Filterelement in Form eines Flächengebildes angeordnet ist. Der Filterkorb bildet eine Tragstruktur für das Flächengebilde aus und kann in den Sauggutbehälter eintauchen und auf seiner dem Sauggutbehälter zugewandten Außenseite das Flächengebilde tragen.

Das Flächengebilde kann beispielsweise als Filtergewebe ausgebildet sein.

Die nachfolgende Beschreibung einer bevorzugten Ausführungsform der Erfindung dient im Zusammenhang mit der Zeichnung der näheren Erläuterung. Es zeigen:
- Figur 1:: eine Längsschnittansicht eines Saugreinigungsgeräts;
- Figur 2:: eine perspektivische Darstellung eines Saugkopfs des Saugreinigungsgeräts aus Figur 1 schräg von vorne;
- Figur 3:: eine perspektivische Darstellung des Saugkopfs des Saugreinigungsgeräts aus Figur 1 schräg von hinten.

In der Zeichnung ist eine vorteilhafte Ausführungsform eines erfindungsgemäßen Saugreinigungsgeräts schematisch dargestellt und insgesamt mit dem Bezugszeichen 10 belegt.

Das Saugreinigungsgerät 10 weist einen Gerätekörper 12 auf, der entlang einer Stellfläche 14 verfahren werden kann. Zu diesem Zweck weist der Gerätekörper 12 zwei Laufräder und zwei Laufrollen auf, wobei ein Figur 1 lediglich ein Laufrad 16 und eine Laufrolle 18 dargestellt sind.

Der Gerätekörper 12 umfasst einen Sauggutbehälter 20, an dem die Laufräder und Laufrollen drehbar gelagert sind, sowie einen Saugkopf 22, der auf dem Sauggutbehälter 20 angeordnet ist.

Der Sauggutbehälter 20 weist einen Aufnahmeraum 24 auf, in den ein Saugeinlass 26 einmündet, der an einer Vorderseite 28 des Gerätekörpers 12 angeordnet ist. An den Saugeinlass 26 kann in üblicher Weise ein in der Zeichnung nicht dargestellter Saugschlauch angeschlossen werden.

Der Saugkopf 22 weist ein Saugaggregat 30 auf, das über eine Filtereinrichtung 32 mit dem Aufnahmeraum 24 in Strömungsverbindung steht.

Der Aufnahmeraum 24 kann vom Saugaggregat 30 mit einer Saugströmung beaufschlagt werden, so dass mit Sauggut beladene Saugluft über den Saugeinlass 26 in den Aufnahmeraum 24 eingesaugt werden kann. Bei dem Sauggut kann es sich beispielsweise um Schmutz- oder Staubteilchen handeln.

Zur Erzeugung der Saugströmung weist das Saugaggregat 30 einen elektrischen Antriebsmotor 34 auf sowie ein Sauggebläse 36, das vom Antriebsmotor 34 zur Erzeugung des Saugstroms um eine Gebläseachse 38 in Drehung versetzt werden kann.

Ein dem Sauggebläse 36 abgewandter Endbereich des Antriebsmotors 34 ist von einem Auslassbereich 40 des Saugaggregats 30 umgeben. An den Auslassbereich 40 schließt sich ein Luftauslasskanal 42 an, der sich bis zu einem Luftauslass 44 erstreckt. Der Luftauslass ist an einer Rückseite 46 des Gerätekörpers 12 angeordnet. Über den Luftauslasskanal 42 und den Luftauslass 44 kann die in den Aufnahmeraum 24 eingesaugte Saugluft, nachdem mitgeführtes Sauggut mit Hilfe der Filtereinrichtung 32 von der Saugluft getrennt wurde, in den das Saugreinigungsgerät 10 umgebenden Außenraum abgegeben werden.

Der Luftauslasskanal 42 weist in der beispielhaft dargestellten Ausführungsform einen ersten Kanalabschnitt 48 und einen bezogen auf die Strömungsrichtung der Saugluft stromabwärts des ersten Kanalabschnitts 48 angeordneten zweiten Kanalabschnitt 50 auf, an den sich ein dritter Kanalabschnitt 52 anschließt. Der erste Kanalabschnitt 48 erstreckt sich ausgehend vom Auslassbereich 40 des Saugaggregats 30 in Richtung auf die Vorderseite 28 des Gerätekörpers 12, und der zweite Kanalabschnitt 50, der unmittelbar oberhalb des ersten Kanalabschnitts 48 angeordnet ist, erstreckt sich in Richtung auf die Rückseite 46 des Gerätekörpers 12. Im ersten Kanalabschnitt 48 ist eine erste Schallabsorbermatte 54 angeordnet und im zweiten Kanalabschnitt 50 ist eine zweite Schallabsorbermatte 56 angeordnet. Der dritte Kanalabschnitt 52 erstreckt sich bis zum Luftauslass 44, wobei im dritten Kanalabschnitt 52 ein Luftauslassfilter 58 positioniert ist.

Wie insbesondere aus den Figuren 2 und 3 deutlich wird, weist der Saugkopf 22 an seiner dem Aufnahmeraum 24 zugewandten Unterseite 60 einen Filterhalter 64 auf, an dem die Filtereinrichtung 32 werkzeuglos lösbar gehalten ist. Der Filterhalter 64 weist eine Ringwand 66 auf, die von einer Bodenwand 62 des Saugkopfs 22 absteht, im Wesentlichen rechteckförmig ausgestaltet ist und eine der Rückseite 46 des Gerätekörpers 12 zugewandte erste Schmalseite 68 und eine der ersten Schmalseite 68 gegenüberliegende zweite Schmalseite 70 aufweist sowie zwei einander gegenüberliegende Längsseiten 72, 74, über die die beiden Schmalseiten 68, 70 miteinander verbunden sind. An ihrem der Bodenwand 62 abgewandten Ende bildet die Ringwand 66 einen Kragen 76 aus, der die Stirnseite der Ringwand 66 definiert.

Die Filtereinrichtung 32 bildet einen Permanentfilter 78 aus, der einen Haltering 80 aufweist, an den sich ein in Figur 1 dargestellter Filterkorb 82 einstückig anschließt. Am Filterkorb 82 ist ein Flächengebilde in Form eines Filtergewebes 84 angeordnet, das in den Figuren 2 und 3 zur Erzielung einer besseren Übersicht nur ausschnittsweise dargestellt ist.

Der Haltering 80 bildet an seiner dem Kragen 76 zugewandten Oberseite eine U-förmige Ringnut 86 aus, in die der Kragen 76 eintaucht. An der ersten Schmalseite 68 der Ringwand 66 sind zwei Halteelemente in Form eines ersten Vorsprungs 88 und eines zweiten Vorsprungs 90 angeordnet, die mit komplementär ausgebildeten Halteelementen in Form einer ersten Ausnehmung 92 und einer zweiten Ausnehmung 94 paarweise zusammenwirken, sodass der Permanentfilter 78 an den Vorsprüngen 88, 90 eingehängt werden kann.

Auf der zweiten Schmalseite 70 weist die Ringwand zwei weitere Halteelemente in Form eines dritten Vorsprungs 96 und eines vierten Vorsprungs 98 auf, die jeweils mit einem elastisch verformbaren Schnapp- oder Rastelement 100 bzw. 102 zusammenwirken, das am Haltering 80 angeordnet ist. Die Schnapp- oder Rastelemente 100, 102 bilden jeweils einen Halteclip aus und sind über einen Steg 104 einstückig miteinander verbunden. Dies wird insbesondere aus Figur 2 deutlich.

Der Permanentfilter 78 kann auf einfache Weise ohne Einsatz eines Werkzeuges mit dem Filterhalter 64 verbunden und bei Bedarf vom Filterhalter 64 getrennt werden. Zum Verbinden des Permanentfilters 78 mit dem Filterhalter 64 kann der Permanentfilter 78 in einem ersten Schritt am ersten Vorsprung 88 und am zweiten Vorsprung 90 eingehängt werden, und anschließend kann er in Richtung auf die zweite Schmalseite 70 der Ringwand 66 verschwenkt werden, so dass die Schnapp- oder Rastelemente 100, 102 die an der zweiten Schmalseite 70 angeordneten dritten und vierten Vorsprünge 96, 98 hintergreifen können. In diesem Zustand ist der Permanentfilter 78 mechanisch belastbar am Filterhalter 64 des Saugkopfs 22 gehalten.

Im Laufe des Betriebs des Saugreinigungsgeräts 10 sammelt sich zunehmend Sauggut an der Schmutzseite des Permanentfilters 78 an, so dass dieser nach einiger Betriebszeit abgereinigt werden muss. Zu diesem Zweck kann der Benutzer den Saugkopf 22 mit einer Hand vom Sauggutbehälter 20 anheben und anschließend den Permanentfilter 78 mit der anderen Hand vom Saugkopf 22 trennen, indem er den Steg 104 mit dem Daumen in die der Bodenwand 62 des Saugkopfs 22 abgewandte Richtung drückt, so dass die Schnapp- oder Rastelemente 100, 102 den dritten Vorsprung 96 und den vierten Vorsprung 98 freigeben und der Permanentfilter 78 anschließend auch vom ersten Vorsprung 88 und vom zweiten Vorsprung 20 getrennt werden kann. Der Benutzer kann den Permanentfilter dann beispielsweise durch Schütteln abreinigen und anschließend wieder ohne Einsatz eines Werkzeuges am Filterhalter 64 festlegen.

Das Saugreinigungsgerät 10 zeichnet sich somit durch eine einfache Handhabung aus, insbesondere durch ein einfaches Abnehmen und Befestigen des Permanentfilters 78 an der Unterseite des Saugkopfs 22.

## Patentansprüche

1. Saugreinigungsgerät mit einem Gerätekörper (12), der einen Sauggutbehälter (20) mit einem Aufnahmeraum (24) für Sauggut und einen auf dem Sauggutbehälter (20) angeordneten Saugkopf (22) mit einem Saugaggregat (30) aufweist, das über eine Filtereinrichtung (32) mit dem Aufnahmeraum (24) in Strömungsverbindung steht zur Erzeugung einer Saugströmung, wobei der Gerätekörper (12) einen Saugeinlass (26) und einen Luftauslass (44) aufweist, wobei der Saugeinlass (26) mit dem Aufnahmeraum (24) in Strömungsverbindung steht und das Saugaggregat (30) mit dem Luftauslass (44) in Strömungsverbindung steht, **dadurch gekennzeichnet, dass** die Filtereinrichtung (32) einen Permanentfilter (78) ausbildet, der an einer dem Aufnahmeraum (24) zugewandten Unterseite (60) des Saugkopfs (22) werkzeuglos lösbar gehalten ist.

2. Saugreinigungsgerät nach Anspruch 1, **dadurch gekennzeichnet, dass** der Saugkopf (22) an seiner Unterseite (60) einen in den Sauggutbehälter (20) hineinragenden Filterhalter (64) aufweist, an dem der Permanentfilter (78) werkzeuglos lösbar gehalten ist.

3. Saugreinigungsgerät nach Anspruch 2, **dadurch gekennzeichnet, dass** der Filterhalter (64) eine Ringwand (66) aufweist, die von einer Bodenwand (62) des Saugkopfs (22) absteht.

4. Saugreinigungsgerät nach Anspruch 3, **dadurch gekennzeichnet, dass** die Ringwand (66) einen der Bodenwand (62) abgewandten Kragen (76) ausbildet und der Permanentfilter (78) einen Haltering (80) aufweist, der auf den Kragen (76) aufsetzbar ist.

5. Saugreinigungsgerät nach Anspruch 4, **dadurch gekennzeichnet, dass** an einer Außenseite der Ringwand (66) und am Haltering (80) paarweise miteinander zusammenwirkende Halteelemente angeordnet sind.

6. Saugreinigungsgerät nach Anspruch 5, **dadurch gekennzeichnet, dass** zumindest ein Paar der miteinander zusammenwirkenden Halteelemente einen Vorsprung (88, 90) und eine den Vorsprung (88, 90) aufnehmende Ausnehmung (92, 94) ausbildet.

7. Saugreinigungsgerät nach Anspruch 6, **dadurch gekennzeichnet, dass** zumindest ein Vorsprung (88, 90) an der Außenseite der Ringwand (66) und die mit diesem Vorsprung (88, 90) zusammenwirkende Ausnehmung (92, 94) am Haltering (80) angeordnet ist.

8. Saugreinigungsgerät nach Anspruch 5, 6 oder 7, **dadurch gekennzeichnet, dass** zumindest ein Paar der miteinander zusammenwirkenden Halteelemente einen Vorsprung (96, 98) und ein diesen Vorsprung (96, 98) hintergreifendes Schnapp- oder Rastelement (100, 102) ausbildet.

9. Saugreinigungsgerät nach Anspruch 8, **dadurch gekennzeichnet, dass** das Schnapp- oder Rastelement (100, 102) am Haltering (80) und der mit dem Schnapp- oder Rastelement (100, 102) zusammenwirkende Vorsprung (96, 98) an der Außenseite der Ringwand (66) angeordnet ist.

10. Saugreinigungsgerät nach einem der Ansprüche 5 bis 9, **dadurch gekennzeichnet, dass** die Ringwand (66) zwei einander gegenüberliegende Wandabschnitte (68, 70) aufweist, an denen jeweils mindestens ein Halteelement angeordnet ist, das mit einem Halteelement des Halterings (80) zusammenwirkt.

11. Saugreinigungsgerät nach einem der voranstehenden Ansprüche,
**dadurch gekennzeichnet, dass** der Permanentfilter einen Filterkorb (82) aufweist, an dem ein Filterelement in Form eines Flächengebildes angeordnet ist.

12. Saugreinigungsgerät nach Anspruch 11, **dadurch gekennzeichnet, dass** das Flächengebilde als Filtergewebe (84) ausgestaltet ist.
